# EUROPÄISCHE PATENTSCHRIFT

(11) **EP 0 087 684 B1**
(45) Veröffentlichungstag und Bekanntmachung des Hinweises auf die Patenterteilung: **19.06.1985**
(21) Anmeldenummer: 83101504.5
(22) Anmeldetag: 17.02.1983
(51) Int. Cl.: A47B 1/08

(54) **Auszugtisch**
Extensible table
Table extensible

(30) Priorität: 03.03.1982 CH 1297/82
(43) Veröffentlichungstag der Anmeldung: 07.09.1983
(73) Patentinhaber: Hauss, Anton, Dr., CH-5312 Döttingen (CH)
(72) Erfinder: Binggeli, Adolf, CH-5262 Frick (CH)
(74) Vertreter: Patentanwälte Schaad, Balass, Menzl & Partner AG

## Beschreibung

Die Erfindung betrifft einen Auszugtisch gemäß dem Oberbegriff des Anspruches 1.

Auszugtische sind seit langem bekannt. Sie weisen eine unterteilte, meistens kleine bis mittlere Tischplatte auf, die bei Bedarf durch Auseinanderziehen der Plattenteile und Einlegen weiterer Plattensegmente vergrößert werden kann. Die Tischplatte muß dabei von zwei Personen auseinandergezogen werden oder die gleiche Person muß zuerst am einen und dann am anderen Ende der Platte ziehen. Die Tischbeine bleiben beim Ausziehvorgang am Ort. Um die Handhabung zu erleichtern, wurden bereits Auszugtische vorgeschlagen, deren zwei Plattenteile sich durch Bewegen eines Plattenteiles auseinanderziehen oder zusammenschieben lassen, wobei die gegenläufige Bewegung mittels Seilzug oder dergleichen bewirkt wird. Allerdings können die Platten solcher Tische infolge stationärer Beine nur innerhalb bestimmter Grenzen vergrößert werden, da die Belastbarkeit der über die Beine hinausragenden Plattenbereiche beschränkt ist. Außerdem kann ein solcher Tisch mit der vergrößerten Tischplatte bei starker einseitiger Belastung umkippen.

Es wurde deshalb bereits vorgeschlagen, die Tischbeine an den Plattenteilen derart zu befestigen, daß beim Auseinanderziehen der Plattenteile die Tischbeine zusammen mit jeweils einem Plattenteil nach Außen bewegt werden. Dadurch werden die äußersten Teile der Platte genügend gestützt, jedoch entfält die Abstützung in der Mitte des Tisches, was ein Durchbiegen der Tischplatte zur Folge haben kann; dies um so mehr, als im allgemeinen die Belastung in der Tischmitte groß ist. Herausklappbare Stützen in der Tischmitte können zwar für Stabilität sorgen, sie sind aber umständlich in der Handhabung und auch aus ästhetischen Gründen unbeliebt. Für das Auseinanderziehen solcher Tischplatten sind zwei Personen oder die zweistufige Ausführung durch eine Person erforderlich.

Aufgabe der vorliegenden Erfindung ist es, einen Auszugtisch der eingangs genannten Art zu schaffen, deren Platte von einer Person bequem ausgezogen werden kann und die sowohl im ausgezogenen wie im zusammengeschobenen Zustand, auch bei starker und/oder einseitiger Belastung, unter möglichster Wahrung ästhetisch ansprechender Proportionen, zufriedenstellend gestützt ist.

Die gestellte Aufgabe wird erfindungsgemäß durch die Merkmale des kennzeichnenden Teils des Anspruches 1 gelöst.

Der erfindungsgemäße Tisch kann von einer Person mühelos ausgezogen und wieder zusammengeschoben werden. Da die Verhältnisse der Abstände in Auszugsrichtung gewahrt bleiben, ist ohne zusätzliche Elemente für eine optimale Stützung der Tischplatte und ein gutes Gleichgewicht gesorgt. Gleichzeitig entspricht der optische Eindruck jenem eines gleichgroßen Tisches mit nicht ausziehbarer Tischplatte.

Der Tisch kann einen zusätzlichen Führungsmechanismus gekannter Bauart zur sicheren Führung der Plattenteile und gegebenenfalls der Beine aufweisen, welcher mit den ausziehbaren Plattenteilen verbunden und mit den Beinen ge koppelt sein kann. Die Tischplatte kann alle üblichen und geeigneten Formen, wie Viereck, Mehreck, rund oder oval, aufweisen.

Die Tischbeine können im zusammengeschobenen Zustand, d. h. bei der kleinstmöglichen Tischplatte, einander annähernd berühren, derart, daß sie einen einzigen Stützfuß bilden. Die Beine (zwei oder vier) können auch im Abstand voneinander angeordnet sein.

Weitere bevorzugte Ausbildungen der Erfindung bilden den Gegenstand der Ansprüche 2 bis 6.

Im folgenden wird ein Ausführungsbeispiel des Erfindungsgegenstandes anhand der Figuren näher erläutert. Es zeigt rein schematisch:
Fig. 1 die Seitenansicht eines Tisches mit zwei Beinen und zusammengeschobener zweiteiliger Tischplatte.
Fig. 2 die Seitenansicht teilweise im Schnitt des Tisches gemäß Fig. 1 mit vergrößerter mehrteiligerTischplatte.
Fig. 3 die Draufsicht des Tisches gemäß Fig. 1 mit abgehobener Tischplatte und
Fig. 4 die Draufsicht des Tisches gemäß Fig. 2 mit abgehobener Tischplatte.

Der in den Figuren dargestellte Tisch 1 weist eine Tischplatte 2 mit zwei gleichen Teilen 2a, und 2b und zwei Beinen 4, 5 auf. Die Plattenteile 2a, 2b bilden im zusammengeschobenen Zu stand (Fig. 1 und 3) eine runde Tischplatte 2 und die Beine 4, 5 einen Stützfuß 6. Die abgehobene Tischplatte 2 ist in Fig. 3 und 4 gestrichelt dargestellt.

Unterhalb der Tischplatte 2 und über den Bei nen 4, 5 ist eine als Scherenarm 7 ausgebildete Übertragungseinrichtung angeordnet. Der Aufbau des Scherenarmes 7 ist aus Fig. 4 besonders gut ersichtlich. Der Scherenarm 7 weist sieben ganze Scheren 8 und an beiden Enden je eine halbe Schere 8' auf. Die Scheren bestehen aus sich kreuzenden Stäben 9 aus Flacheisen mit Kreuzungspunkten 10. Die Plattenteile 2a, 2b sind an ihrer Unterseite über plattenförmige Befestigungselemente 11 und die Beine 4, 5 an ihrer Oberseite über plattenförmige Befestigungselemente 12 an den Kreuzungspunkten 10', 10", 10"', 10"" des Scherenarmes 7 befestigt. Die zur abgehobenen Tischplatte 2 gehörenden Befestigungselemente 11 sind in Fig. 4 ebenfalls gestrichelt dargestellt.

Der Tisch 1 ist in den Fig. 2 und 4 mit auseinandergezogenen Plattenteilen 2a, 2b und mit durch die rechteckigen Plattenteile 2c, 2d, 2e, 2f ver. größerter Tischplatte 2 dargestellt. Die Plattenteile 2a, 2b sind im Abstand a und die Beine 4, 5 im Abstand b voneinander angeordnet. Das Verhältnis der Abstände a und b wird durch die Wahl der Befestigungspunkte 10', 10", 10"', 10"" am Scherenarm 7 bestimmt. Dieses Verhältnis beträgt beim gezeigten Ausführungsbeispiel etwa 2:1, da der Abstand bo der Beine 4, 5 des Tisches mit zusammengeschobener Tischplatte (Fig. 1) sehr klein ist.

Der Tisch 1 weist noch einen unter der Tischplatte 2 angeordneten Führungsmechanismus 13 bekannter Bauart, z. B. bestehend aus Schienen und Leisten, auf.

Der Führungsmechanismus 13 ist auf nicht näher dargestellte, geeignete Weise, gegebenenfalls über die Befestigungselemente 11, mit den Plattenteilen 2a, 2b verbunden und mit den Befestigungselementen 12 der Beine 4, 5 gekoppelt und dient zur Führung der beweglichen Teile des Tisches beim jeweiligen Verändern der Abstände a, b. Gleichzeitig bildet der Führungsmechanismus 13 eine Auflage für die zur Vergrößerung der Platte eingesetzten rechteckigen Plattenteile 2c, 2d, 2e, 2f.

Ausgehend vom Tisch 1 in Figur 1 kann der in Figur 2 dargestellte, ausgezogene Zustand durch Ziehen des Plattenteiles 2b in Auszugsrichtung des Scherenarmes 7 erfolgen. Dabei wird der Plattenteil 2b gleichzeitig vorzugsweise soweit angehoben, daß das Bein 5 den Boden nicht mehr berührt. Durch diese Zugwirkung wird der Scherenarm 7 gestreckt, was einerseits die gegenläufige Bewegung des Plattenteiles 2a und die gleichsinnige Bewegung des Beins 5 zur Folge hat. Das Bein 4 bleibt im wesentlichen stationär und dient als Standbein.

In den durch das Ausziehen entstandenen Zwischenraum werden die rechteckigen Plattenteile 2c, 2d, 2e, 2f gelegt, wodurch eine vergrößerte Tischplatte entsteht. Der Tisch kann auch nur teilweise ausgezogen werden, wobei der Abstand der Plattenteile 2a, 2b jeweils auf die Breite des bzw. der einzulegenden rechteckigen Plattenteile abzustimmen ist.

Der gezeigte Tisch weist zwei Beine auf. Es ist jedoch auch möglich, die Einzelbeine 4, 5 durch je zwei Beine, die am gleichen Befestigungselement befestigt sind, zu ersetzen. Außerdem können im Zwischenraum zwischen den Beinen 4, 5 weitere, vorzugsweise zu den erstgenannten parallele Beine angeordnet sein. Der Abstand der Beine wird durch deren Befestigungsort am Scherenarm 7 bzw. durch dessen Auszugszustand bestimmt. Wie gezeigt, kann der erfindungsgemäße Auszugtisch mühelos von einer Person bedient werden. Selbstverständlich kann die Bedienung auch durch zwei Personen, von denen jede an einem der Plattenteile 2a, 2b zieht, erfolgen. Die für die Stabilität und einen ansprechenden optischen Eindruck erforderlichen Proportion sind sowohl bei kleinster wie auch bei größter Tischplatte gegeben und bleiben auch bei den möglichen Zwischenstufen erhalten.

## Patentansprüche

1. Auszugtisch (1) mit mindestens zwei Beinen (4, 5) und mit einer aus mindestens zwei in der gleichen Ebene liegenden Teilen (2a, 2b) bestehenden Tischplatte (2), deren einer Teil beim Verschieben des anderen Teils in im wesentlichen horizontaler Richtung gegenläufig verschoben wird, dadurch gekennzeichnet, daß die Beine (4, 5) relativ zueinander und zu den Plattenteilen (2a, 2b) in Verschieberichtung der Plattenteile beweglich sind und miteinander und mit den Plattenteilen über eine Übertragungseinrichtung (7) verbunden sind, so daß durch Änderung des Abstandes (a) der beweglichen Plattenteile (2a, 2b) der Abstand (b) der Beine (4, 5) gleichsinnig, jedoch um eine kürzere Strecke, geändert wird.

2. Tisch nach Anspruch 1, dadurch gekennzeichnet, daß das Verhältnis der Änderung des Abstandes der Plattenteile (2a, 2b) zu derjenigen der Beine (4,5) konstant ist.

3. Tisch nach Anspruch 1 oder 2, dadurch gekennzeichnet, daß die Übertragungseinrichtung unterhalb der Tischplatte (2) und oberhalb der Beine (4, 5) angeordnet ist.

4. Tisch nach einem der Ansprüche 1 bis 3, dadurch gekennzeichnet, daß die Übertragungseinrichtung ein Scherenarm (7) mit mehreren Scheren (8) aus sich kreuzenden Stäben (9) ist und Plattenteile (2a, 2b) und Tischbeine (4, 5) an Kreuzungspunkten (10) von zwei Stäben befestigt sind.

5. Tisch nach Anspruch 4, dadurch gekennzeichnet, daß die sich kreuzenden Stäbe (9) aus Flacheisen bestehen.

6. Tisch nach einem der Ansprüche 1 bis 5, dadurch gekennzeichnet, daß das Verhältnis der Änderung des Abstandes (a) der Plattenteile zur Änderung des Abstandes (b) der Beine etwa 2:1 beträgt.

7. Tisch nach einem der Ansprüche 1 bis 6, dadurch gekennzeichnet, daß die Plattenteile (2a, 2b) und gegebenenfalls die Beine (4, 5) zu ihrer Führung mit einem zusätzlichen Führungsmechanismus gekoppelt sind.

8. Tisch nach einem der Ansprüche 1 bis 7, dadurch gekennzeichnet, daß die Tischplatte (2) aus zwei gleichen Plattenteilen (2a, 2b) besteht und rund oder oval ist.

9. Tisch nach einem der Ansprüche 1 bis 8, dadurch gekennzeichnet, daß die Beine (4, 5) bei zusammengeschobenen Plattenteilen (2a, 2b) einen einzigen Stützfuß (6) bilden.

## Claims

1. A pull-out table (1) with at least two legs (4, 5) with a table top consisting of at least two parts (2a, 2b) arranged in one plane, the one part of which, when the other part is being shifted, is shifted in the opposite, essentially horizontal direction, characterized by the fact that the legs (4, 5) are movable relative to each other and to the parts (2a, 2b) in the shifting direction of said parts and that they are connected to each other and to the parts by a transmission device (7) so that by a change in distance (a) of the movable parts (2a, 2b) the distance (b) of the legs (4, 5) is changed in the same direction but by a shorter distance.

2. A table as claimed in claim 1, characterized by the fact that the ratio of the change in distance of the parts (2a, 2b) to the change in distance of the legs (4,5) is constant.

3. A table as claimed in Claim 1 or 2, characterized by the fact that the transmission device is arranged below the table top (2) and above the legs (4, 5).

4. A table as claimed in one of the Claims 1 to 3, characterized by the fact that the transmission device is a scissor arm (7) with several scissors (8) formed of crossed bars (9) and that parts (2a, 2b) and legs (4, 5) are fixed at crossing points (10) of two bars.

5. A table as claimed in Claim 4, characterized by the fact that the crossed bars (9) consist of flat iron bars.

6. A table as claimed in one of the Claims 1 to 5, characterized by the fact that the ratio of the change in distance (a) of the parts (2a, 2b) to the change in distance (b) of the legs is about 2:1.

7. A table as claimed in one of the Claims 1 to 6, characterized by the fact that the parts (2a, 2b) and possibly the legs (4, 5) are coupled with a guide mechanism to guide them.

8. A table as claimed in one of the Claims 1 to 7, characterized by the fact that the table top (2) consists of two equal parts (2a, 2b) and is round or oval.

9. Table as claimed in one of the Claims 1 to 8, characterized by the fact that the legs (4, 5), when the parts (2a, 2b) are pushed together, form one single supporting leg.

## Revendications

1. Table extensible (1) comportant au moins deux montants (4, 5) et un plateau de table (2) se composant d'au moins deux parties (2a, 2b) placées dans le même plan, une des parties étant déplacée, lors de la translation de l'autre partie, dans un sens inverse et sensiblement horizontal, caractérisée en ce que les montants (4, 5) sont mobiles l'un par rapport à l'autre et par rapport aux parties de plateau (2a, 2b) dans la direction de translation des parties de plateau et sont reliés l'un avec l'autre et avec les parties de plateau par l'intermédiaire d'un dispositif de transmission (7) de façon que, par modification de l'espacement (a) des parties mobiles de plateau (2a, 2b), l'espacement (b) des montants (4, 5) soit modifié dans le même sens mais cependant d'une distance plus courte.

2. Table selon la revendication 1, caractérisée en ce que le rapport de variation entre l'espacement des parties de plateau (2a, 2b) et celui des montants (4, 5) est constant.

3. Table selon la revendication 1 ou 2, caractérisée en ce que le dispositif de transmission est placé en dessous du plateau de table (2) et au-dessus des montants (4, 5).

4. Table selon une des revendications 1 à 3, caractérisée en ce que le dispositif de transmission comporte un bras articulé (7) pourvu de plusieurs çiseaux (8) se composant de barres (9) se croisant, et les parties de plateau (2a, 2b) et les montants de tables (4, 5) sont fixés aux points de croisement (10) de deux barres.

5. Table selon la revendication 4, caractérisée en ce que les barres (9) se croisant sont formées de fer plat.

6. Table selon une des revendications I à 5, caractérisée en ce que le rapport de la variation d'espacement (a) des parties de plateau à la variation d'espacement (b) des montants s'éléve à environ 2:1.

7. Table selon une des revendications 1 à 6, caractérisée en ce que les parties de plateau (2a, 2b) et le cas échéant les montants (4, 5) sont accouplés, en vue de leur guidage, avec un mécanisme de guidage additionnel.

8. Table selon une des revendications 1 à 7, caractérisée en ce que plateau de table (2) se compose de deux parties identiques (2a, 2b) et a une forme circulaire ou ovale.

9. Table selon une des revendications 1 à 8, caractérisée en ce que les montants (4, 5) consti tuent, lorsque les parties de plateau (2a, 2b) sont regroupées, un seul pied d'appui (6).
